# EUROPÄISCHE PATENTSCHRIFT

(11) **EP 0 950 774 B1**
(45) Veröffentlichungstag und Bekanntmachung des Hinweises auf die Patenterteilung: **14.07.2004**
(21) Anmeldenummer: 99890063.3
(22) Anmeldetag: 19.02.1999
(51) Int. Cl.: E04B 7/20, E04D 3/35

(54) **Dachelement**
Roofing element
Panneau de toiture

(30) Priorität: 06.04.1998 AT 59198
(43) Veröffentlichungstag der Anmeldung: 20.10.1999
(73) Patentinhaber: Domico Dach-, Wand- und Fassadensysteme Gesellschaft m.b.H. & Co. KG, 4870 Vöcklabruck (AT)
(72) Erfinder: Hummer, Josef, 4720 Pätting (AT)
(74) Vertreter: Hübscher, Gerhard, Dipl.-Ing.

(56) Entgegenhaltungen:
- GB-A- 1 198 981
- US-A- 3 921 355

## Beschreibung

Die Erfindung bezieht sich auf ein Dachelement zum Aufbau eines Daches mit längsseitig nebeneinander angeordneten, einen Dämmstoff aufnehmenden Blechprofilen, wobei eine Mehrzahl nebeneinandergereihter Blechprofile durch stimseitig angesetzte Tragprofile zu einer vorfertigbaren Verlegeeinheit zusammengefaßt sind (GB 1 198 981).

Bekannte Leichtdächer bestehen aus einer selbsttragenden, nur über Binder oder Pfetten abgestützten Tragschale und einer auf die Tragschale aufgebrachten, metallischen oder aus einer Folie gebildeten Dachhaut, wobei die Tragschale aus längsseitig nebeneinandergereihten Blechprofilen zusammengesetzt ist, durch stimseitig angesetzte Tragprofile zu einer Verlegeeinheit zusammengefaßt sind. Die beispielsweise im Querschnitt wannen- oder trapezförmig ausgebildeten Blechprofile nehmen den für eine Dachisolierung vorgesehenen Dämmstoff entweder als Füllung der von ihnen gebildeten Wannen oder als Auflage auf. Leichtdächer dieser Art haben sich wegen ihres einfachen Aufbaus, ihrer Widerstandsfähigkeit und ihrer guten Wärmedämmeigenschaften gut bewährt, doch müssen die jeweils eingesetzten Blechprofile zum Dachaufbau einzeln verlegt werden, was zeitraubend und arbeitsintensiv ist. Außerdem bleibt die Belastbarkeit der Tragschale im wesentlichen von der Tragfähigkeit der einzelnen Blechprofile abhängig.

Es gibt zwar bereits großdimensionierte plattenförmige Dachelemente in einer Verbundbauweise aus einer oberen und einer unteren Deckplatte sowie einer Zwischenschicht aus in Wärmedämmstoff eingebetteten Metallprofilen, doch sind diese Dachelemente verhältnismäßig schwer und daher nur umständlich zu handhaben. Außerdem müssen sie von vornherein an die jeweiligen baulichen Gegebenheiten angepaßt sein, da ein nachträgliches Ausschneiden von Öffnungen u. dgl. ein Durchtrennen der Metallprofile in der Zwischenschicht mit sich bringt und damit die Festigkeit der gesamten Dachelemente beeinträchtigt wird.

Der Erfindung liegt daher die Aufgabe zugrunde, ein Dachelement der eingangs geschilderten Art zu schaffen, das den Aufbau eines Daches wesentlich vereinfacht und dessen Tragfähigkeit zu steigern erlaubt.

Die Erfindung löst diese Aufgabe dadurch, daß die Tragprofile einen im wesentlichen C-förmigen Querschnitt mit einer Rückwand, mit oberen und unteren, an der Rückwand anschließenden Seitenwänden, mit oberen und unteren an der entsprechenden Seitenwand anschließenden, zueinander gerichteten Vorderwänden, und mit oberen und unteren, an der entsprechenden Vorderwand anschließenden Randflanschen, die die Profilöffnung an der Profilvorderseite begrenzen, aufweisen und eine Dämmstoffüllung aufnehmen, wobei die Blechprofile beiderends in die Profilöffnungen der öffnungsseitig einander zugekehrten Tragprofile eingreifen und an deren Randflanschen befestigt sind.

Durch die Kombination von längsverlaufenden Tragprofilen und querverlaufenden Blechprofilen entsteht nicht nur ein Dachelement hoher Tragkraft, sondern gleichzeitig auch eine großflächige Verlegeeinheit, deren Abmessungen in der Breite und in der Länge weitgehend frei wählbar sind und damit an die jeweiligen baulichen Gegebenheiten des zu errichtenden Daches angepaßt werden können. Die Verlegeeinheit läßt sich rationell im Herstellwerk vorfertigen und dann bei transportablen Größen zur Baustelle transportieren, wo lediglich ein Auflegen und Befestigen der Verlegeeinheiten auf den zur Abstützung vorgesehenen Bindern bzw. Pfetten erforderlich ist. Mit wenigen solcher Verlegeeinheiten kann daher die Tragschale des jeweiligen Daches schnell fertiggestellt werden, auf die dann nur noch die entsprechende Dachhaut aufgebracht werden muß. Diese Verlegeeinheiten erlauben außerdem ein nachträgliches Ausschneiden von Fensteröffnungen, Leitungsdurchführungen u. dgl., ohne daß dadurch die Gesamtfestigkeit des Daches leidet. Die Blechprofile können dabei unterschiedliche Querschnittsformen aufweisen und z. B. offene, randseitig ineinanderhakbare Schalen, geschlossene Paneele oder andere dämmstoffbefüllbare Plattenkörper oder aber auch Auflagen für Dämmstoffplatten bilden.

Es kommt für die gesamte Verlegeeinheit zu einer Leichtbauweise durch die Blechprofile und den von diesen Profilen aufgenommenen Dämmstoff der die erforderlichen Wärmedämmeigenschaften mit sich bringt. Außerdem sind die in die Profilöffnungen endseitig eingreifenden Blechprofile so in die Tragprofile eingebunden, daß die Festigkeit der Tragprofile trotz ihres C-förmigen Querschnittes denen eines geschlossenen Querschnittes entspricht. Dazu kommt, das von der Ober- zur Unterseite direkt durchgehende Kältebrücken weitgehend vermieden werden.

Bilden die Tragprofile im Bodenbereich der Rückseite eine Einbuchtung zum Ansatz eines Befestigungsprofils, so lassen sich die Verlegeeinheiten mittels der Befestigungsprofile einwandfrei an den abstützenden Bindern, Pfetten od. dgl. fixieren, ohne das Aneinanderstoßen benachbarter Tragprofile zu behindern, weil durch die Einbuchtungen zwischen den Tragprofilen ausreichend Platz zum Unterbringen der Befestigungsprofile gewonnen wird.

Um den Dachaufbau weiter zu beschleunigen, können die Blechprofile und die Tragprofile an der Oberseite miteinander fluchtende Dämmstoffauflagen aufweisen, auf die eine dampfdiffusionsoffene Abdeckbahn aufgelegt ist. Durch diese Dämmstoffauflagen werden Höhenunterschiede zwischen den Tragprofilen und den Blechprofilen ausgeglichen. Darüber hinaus wird eine zusätzliche Wärmedämmung vor allem der Tragprofile gegenüber der Dachhaut erreicht, so daß auf diese Verlegeeinheiten nach dem Setzen von entsprechenden Befestigungsmitteln sofort die Dachhaut aufgebracht werden kann. Die dampfdiffusionsoffene Abdeckbahn bietet eine Halterung für die Dämmstoffauflagen und erlaubt ein Abtrocknen gegebenenfalls in den Dämmstoff eingedrungener Feuchtigkeit.

In der Zeichnung ist der Erfindungsgegenstand beispielsweise veranschaulicht. Es zeigen
- Fig. 1: ein erfindungsgemäßes Dachelement in einem Querschnitt,
- Fig. 2: einen Längsschnitt nach der Linie II-II der Fig. 1, wobei der Übersichtlichkeit halber die oberen Dämmstoffauflagen und die Abdeckbahn weggelassen sind.
- Fig. 3: eine abgewandelte Ausführungsform eines erfindungsgemäßen Dachelementes im Querschnitt und
- Fig. 4: das Dachelement nach der Fig. 3 in einem Schnitt nach der Linie IV-IV der Fig. 3.

Ein Dachelement 1 zum Aufbau eines Daches besteht aus einer Mehrzahl nebeneinandergereihter Blechprofile 2 zur Aufnahme eines Dämmstoffes 3 und aus Tragprofilen 4, die stirnseitig an die Blechprofile 2 angesetzt werden und diese zu einer vorfertigbaren Verlegeeinheit zusammenfassen. Die Tragprofile 4 weisen einen im wesentlichen C-förmigen Querschnitt 5 mit die Profilöffnung 6 begrenzenden oberen und unteren Randflanschen 7, 8 auf und sind mit Dämmstoff 9 befüllt. Die Blechprofile 2 greifen beiderends in die Profilöffnungen 6 der öffnungsseitig einander zugekehrten Tragprofile 4 ein und sind an deren Randflanschen 7, 8 befestigt.

Es entsteht ein Dachelement 1 in Leichtbauweise mit hoher Tragfähigkeit und besten Wärmedämmeigenschaften, das als Verlegeeinheit vorgefertigt wird und einen rationellen Aufbau der Tragschale eines Daches gewährleistet, wozu das Dachelement 1 mit seinen Tragprofilen 4 lediglich auf vorhandene Binder, Pfetten od. dgl. Dachunterbau abgestützt werden muß. Zur Befestigung der Dachelemente 1 am Unterbau sind Befestigungsprofile 10 vorgesehen, die in einer Einbuchtung 11 im Bodenbereich der Rückseite der Tragprofile 4 sitzen und das unmittelbare Aneinanderreihen von Dachelementen 1 ermöglichen.

Die Blechprofile 2 nach dem Ausführungsbeispiel der Fig. 1 und 2 bilden einen wannenförmigen Querschnitt, so daß mit dem Dämmstoff 3 gefüllte Blechkassetten entstehen. Die wannenförmigen Blechprofile 2 weisen einander überlappende Randstege 2a und 2b auf, über die sie miteinander verschraubt werden können.

Zur Vervollständigung des Dachelementes 1 können auf die mit Dämmstoff 3 gefüllten Blechprofile 2 und die Tragprofile 4 an der Oberseite miteinander fluchtende Dämmstoffauflagen 12, 13 aufgebracht sein, auf die dann eine dampfdiffusionsoffene Abdeckbahn 14 aufgelegt ist. Eine aus diesen Dachelementen 1 zusammengesetzte Tragschale braucht dann nurmehr mit der eigentlichen Dachhaut abgedeckt zu werden, die mit nicht weiter dargestellten Befestigungsmitteln, wie Halteprofile, Haltebügel od. dgl. über der Abdeckbahn 14 verlegt wird, um das Dach fertigzustellen.

Zum Unterschied zu den Fig. 1 und 2 weisen die Blechprofile 2 nach dem Ausführungsbeispiel der Fig. 3 und 4 einen trapezförmigen Querschnitt auf, so daß der Dämmstoff lediglich auf diese Blechprofile aufgelegt werden kann, wie dies insbesondere aus der Fig. 4 ersichtlich ist. Die stirnseitige Verbindung dieser trapezförmigen Blechprofile über die Tragprofile 4 ändert sich jedoch nicht, so daß wiederum eine vorteilhafte Verlegeeinheit entsteht, wobei auf die aufgelegten Dämmstoffe 3, die im Bereich der Tragprofile 4 durch eine Dämmstoffauflage 13 ergänzt werden, eine dampfdiffusionsoffene Abdeckbahn entsprechend dem Ausführungsbeispiel nach den Fig. 1 und 2 aufgebracht wird, bevor die Dachhaut verlegt wird. Für diese Dachhaut können z-förmige Abstandhalterprofile 15 auf den Blechprofilen abgestützt werden.

## Patentansprüche

1. Dachelement (1) zum Aufbau eines Daches mit längsseitig nebeneinander angeordneten, einen Dämmstoff (3) aufnehmenden Blechprofilen (2), wobei eine Mehrzahl nebeneinandergereihter Blechprofile (2) durch stirnseitig angesetzte Tragprofile (4) zu einer vorfertigbaren Verlegeeinheit zusammengefaßt sind, **dadurch gekennzeichnet, daß** die Tragprofile (4) einen im wesentlichen C-förmigen Querschnitt (5) mit einer Rückwand, mit oberen und unteren, an der Rückwand anschließenden Seitenwänden, mit oberen und unteren an der entsprechenden Seitenwand anschließenden, zueinander gerichteten Vorderwänden, und mit oberen und unteren, an der entsprechenden Vorderwand anschließenden Randflanschen (7, 8), die die Profilöffnung (6) an der Profilvorderseite begrenzen, aufweisen und eine Dämmstoffüllung (9) aufnehmen, wobei die Blechprofile (2) beiderends in die Profilöffnungen (6) der öffnungsseitig einander zugekehrten Tragprofile (4) eingreifen und an deren Randflanschen (7, 8) befestigt sind.

2. Dachelement nach Anspruch 1, **dadurch gekennzeichnet, daß** die Tragprofile (4) im Bodenbereich der Rückseite eine Einbuchtung (11) zum Ansatz eines Befestigungsprofils (10) bilden.

3. Dachelement nach Anspruch 1 oder 2, **dadurch gekennzeichnet, daß** die Blechprofile (2) und die Tragprofile (4) an der Oberseite miteinander fluchtende Dämmstoffauflagen (12, 13) aufweisen, auf die eine dampfdiffusionsoffene Abdeckbahn (14) aufgelegt ist.

## Revendications

1. Panneau de toiture (1) pour la construction d'une toiture, comprenant des profilés en tôle (2) disposés les uns à côté des autres du côté longitudinal, recevant un matériau isolant (3), une pluralité de profilés en tôle (2) alignés les uns à côté des autres en rangée, étant assemblés, au moyen de profilés support (4) placés frontalement, pour former un ensemble de pose préfabricables, **caractérisé en ce que** les profilés support (4) présentent une section transversale (5) sensiblement en forme de C, avec une paroi arrière, avec des parois latérales supérieures et inférieures se raccordant avec la paroi arrière, avec des parois avant supérieures et inférieures, orientées l'une vers l'autre, se raccordant à la paroi latérale correspondante, et avec des rebords de bordure (7, 8) supérieurs et inférieurs, se raccordant à la paroi avant correspondante, qui délimitent l'ouverture de profilé (6) sur la face avant de profilé et reçoivent un remplissage en matériau isolant (9), les profilés support (2) s'engageant aux deux extrémités dans les ouvertures de profilé (6) des profilés support (4) tournés l'un vers l'autre côté ouverture et étant fixés sur leurs rebords de bordure (7, 8).

2. Panneau de toiture selon la revendication 1, **caractérisé en ce que** les profilés support (4) forment, dans la zone de fond de la face arrière, une bosse rentrante (11) pour l'annexion d'un profilé de fixation (10).

3. Panneau de toiture selon la revendication 1 ou 2, **caractérisé en ce que** les profilés en tôle (2) et les profilés support (4) présentent, en face supérieure, des garnitures en matériau isolant (12, 13), alignées entre elles, sur lesquelles est posée une bande de recouvrement (14) ouverte à la diffusion de la vapeur.

## Claims

1. A roof element (1) for the construction of a roof with sheet-metal profiles (2) disposed side by side longitudinally and receiving an insulating material (3), a plurality of sheet-metal profiles (2) disposed side by side being combined, by means of support profiles (4) attached to the end faces, to form a setting unit which can be prefabricated, **characterised in that** the support profiles (4) have a substantially C-shaped cross-section (5) with a back wall, with top and bottom side walls adjoining the back wall, with top and bottom facing front walls adjoining the corresponding side wall, and with top and bottom edge flanges (7, 8) which adjoin the corresponding front wall and which define the profile opening (6) at the profile front, and receive an insulation filling (9), the sheet-metal profiles (2) engaging at both ends in the profile openings (6) of the support profiles (4) facing one another adjacent the opening, and being fixed at the edge flanges (7, 8) thereof.

2. A roof element according to claim 1, **characterised in that** the support profiles (4) form an indentation (11) in the bottom zone of the back for attachment of a fixing profile (10).

3. A roof element according to claim 1 or 2, **characterised in that** the sheet-metal profiles (2) and the support profiles (4) have insulating material supports (12, 13) in alignment with one another at the top, a cover web (14) which is open to vapour diffusion being placed on said supports.
